# EUROPÄISCHE PATENTSCHRIFT

(11) **EP 0 633 444 B1**
(45) Veröffentlichungstag und Bekanntmachung des Hinweises auf die Patenterteilung: **20.05.1998**
(21) Anmeldenummer: 94110457.2
(22) Anmeldetag: 05.07.1994
(51) Int. Cl.: F28F 3/02, F28D 1/03, F28F 1/12

(54) **Wärmetauscher aus mehreren parallel zueinander angeordneten Austauscherrohren**
Heat exchanger with several parallel exchange tubes
Echangeur de chaleur avec plusieurs tubes d'échange en parallèle

(30) Priorität: 06.07.1993 DE 4322405; 20.07.1993 DE 9310827 U
(43) Veröffentlichungstag der Anmeldung: 11.01.1995
(73) Patentinhaber: BDAG Balcke-Dürr Aktiengesellschaft, D-40882 Ratingen (DE)
(72) Erfinder: Trage, Burkhard, D-40882 Ratingen (DE); Sassmann, Harald, D-40880 Ratingen (DE); Holten, Wolfgang, D-40625 Düsseldorf (DE); Podhorsky, Miroslav, D-40882 Ratingen (DE)
(74) Vertreter: Stenger, Watzke & Ring Patentanwälte

(56) Entgegenhaltungen:
- EP-A- 0 546 334
- AT-A- 380 104
- GB-A- 745 936
- GB-A- 1 254 372
- NL-A- 8 900 293
- US-A- 4 256 177
- PATENT ABSTRACTS OF JAPAN vol. 13, no. 161 (M-815) 18. April 1989 & JP-A-63 318 487 (MATSUSHITA REFRIGERATION CO.) 27. Dezember 1988

## Beschreibung

Die Erfindung betrifft einen Wärmetauscher aus mehreren parallel zueinander angeordneten Austauscherrohren, deren Querschnitt für den Durchtritt eines der am Wärmeaustausch beteiligten Medien eine im Verhältnis zur Höhe große Breite aufweist und die zur Bildung einer Vielzahl von rechtwinklig zur Längsrichtung des Austauscherrohres verlaufenden Strömungskanälen für das andere am Wärmeaustausch beteiligte Medium auf beiden Flachseiten mit Rippen aus einem mehrfach umgelenkten, Öffnungen aufweisenden und am Austauscherrohr befestigten Rippenband versehen sind.

Ein Wärmetauscher dieser Art ist aus der EP-A-0 546 334 bekannt. Die hierbei verwendeten Austauscherrohre werden in einer Vorrichtung mit den Rippen versehen, die aus einem Rippenband geformt werden, welches vor der Befestigung auf den Flachseiten des jeweiligen Austauscherrohres durch mehrfache Umlenkungen die erforderliche Rippenform erhält. Anschließend erfolgt die Befestigung des so geformten Rippenbandes auf der jeweiligen Flachseite des Austauscherrohres.

Bei einer Ausführungsform des bekannten Wärmetauschers ist vorgesehen, die aus einem endlosen Rippenband hergestellten und jeweils einen über die Länge der Flachseiten durchgehend geformten Kanal bildenden Rippen mit Ausprägungen in Form von seitlichen Versätzen zu versehen. Auf diese Weise soll in dem die Kanäle durchströmenden Medium ein erhöhter Turbulenzgrad erzeugt werden, um den Wärmeübergang zu erhöhen.

Nachteilig bei Wärmetauschern dieser Art ist die relativ hohe Verschmutzungsneigung in den durch die Rippen gebildeten Kanälen. Durch die Ausprägungen in Gestalt einzelner seitlicher Versätze wird diese Verschmutzungsneigung noch erhöht, da sich an diesen Stellen besonders leicht Schmutzteilchen festsetzen können, was mit fortschreitendem Betrieb des Wärmetauschers bis zum vollständigen Verschluß des betreffenden Kanals führen kann. Hierdurch wird eine unerwünschte lokale Verschlechterung des Wärmeübertragungsverhaltens des Wärmetauschers hervorgerufen.

Der Erfindung liegt daher die **Aufgabe** zugrunde, den bekannten Wärmetauscher so weiterzuentwickeln, daß der Einfluß eventueller Verschmutzungen auf die Wärmeübertragungsleistung des Wärmetauschers verringert wird.

Zur **Lösung** dieser Aufgabe wird vorgeschlagen, die Öffnungen im Bereich der zur Flachseite der Austauscherrohre parallelen Umlenkungen der Rippen mit jeweils mindestens der Größe des Strömungsquerschnittes des durch zwei benachbarte Rippen des gleichen Austauscherrohres gebildeten Strömungskanals auszubilden.

Durch diese Maßnahme wird erreicht, daß im Fall lokaler Verschmutzungen und insbesondere der Verstopfung einzelner Strömungskanäle über die im Kopfbereich der Rippen ausgebildeten Öffnungen ein Ausweichen der Strömung in die Strömungskanäle des benachbarten Austauscherrohres möglich ist, so daß die Strömungsbehinderung und damit der Verlust an Wärmeübertragungsleistung nur gering ausfällt. Ist ein Durchströmen eines durch benachbarte Rippen gebildeten Strömungskanals nicht mehr möglich, so kann die Strömung über eine der in den Rippen angeordneten Öffnungen in den benachbarten Strömungskanal ausweichen und dort weiterströmen. Nach dieser Umgehung des Hindernisses kann die Strömung dann über eine weitere Öffnung wieder in den ursprünglichen Querschnitt übertreten. Das so erreichte Zusammenfassen zweier Strömungen in einem einzigen Querschnitt hat hinsichtlich der Wärmeübertragungsleistung keine nennenswerten Nachteile, da im Bereich der Umlenkung die Strömungsgeschwindigkeit zwangsläufig ansteigt, so daß sich die Wärmeübertragungsleistung lokal erhöht. Hierdurch wird der Verlust an Wärmeübertragungsleistung im verstopften Querschnitt teilweise wieder aufgehoben.

Gemäß einer bevorzugten Ausgestaltung überdecken sich die Öffnungen der Rippen benachbarter Austauscherrohre.

Der Strömungsaustausch zwischen den durch die Rippen unterteilten Querschnitten wird ferner dadurch verbessert, daß die Seitenflächen der Rippen im Bereich des Rippenfußes mit zusätzlichen Öffnungen versehen sind, deren Öffnungsquerschnitte jeweils geringer sind als der Querschnitt der durch zwei benachbarte Rippen gebildeten Strömungskanäle.

Um trotz der zusätzlichen Öffnungen eine hohe mechanische Stabilität des Rippenbandes zu erreichen, befinden sich die zusätzlichen Öffnungen vorzugsweise jeweils auf halber Länge zwischen zwei aufeinanderfolgenden Öffnungen.

Eine besonders gute Verbindung zwischen dem Rippenband und dem jeweiligen Austauscherrohr wird erreicht, wenn gemäß einer bevorzugten Ausführungsform das Rippenband etwa rechteckförmig gefaltet ist, so daß die Umlenkungen ebene Flächen zur Anlage an den Flachseiten des Austauscherrohres bzw. an den entsprechend gestalteten Flächen des Rippenbandes des benachbarten Austauscherrohres bilden. Hierdurch läßt sich auch die gegenseitige Abstützung zwischen benachbarten Austauscherrohren verbessern.

Eine weitere Ausgestaltung des Wärmetauschers ist gekennzeichnet durch teils abgesenkt, teils erhaben geformte Ausprägungen in den Seitenflächen der Rippen. Diese Ausprägungen erzeugen bzw. verstärken eine Turbulenz des durchströmenden Mediums, wodurch sich die Wärmeübertragungsleistung zusätzlich erhöhen läßt.

Gemäß einer weiteren Ausgestaltung ist das Rippenband über eine linienförmige, durchgehende Verschweißung an den Flachseiten des Austauscherrohres befestigt. Auf diese Weise ergibt sich eine besonders gute metallische Verbindung zwischen den Teilen und damit ein hoher Wärmeübergang zwischen dem Austauscherrohr und den Rippen.

Vorzugsweise wird die Verschweißung des Rippenbandes mit der jeweiligen Flachseite des Austauscherrohres mittels eines Kondensator-Entladungs-Schweißverfahrens hergestellt. Dieses Schweißverfahren ermöglicht es, daß sich beim Zusammenführen von Rippenblech und Austauscherrohr die Breitseiten des Grundkörpers an die Kontur des jeweiligen Rippenfußes spaltfrei anpassen. Die hierzu erforderliche Andrückkraft wird von zwei Elektroden erzeugt, die Bestandteil des Kondensator-Entladungs-Schweißgerätes sind. Während die eine Elektrode in den Rippenfußbereich zwischen zwei jeweils benachbart angeordneten Rippen einfährt, liegt die andere Elektrode an der jeweiligen Innenseite des Grundkörpers an und bildet hier ein Widerlager. Auf diese Weise ist für eine spaltlose Berührung der zu verbindenden Teile gesorgt, so daß nach erfolgter Entladung der Kondensatoren des Kondensator-Entladungs-Schweißgerätes eine linienförmige Befestigung der Rippen auf dem Grundkörper und damit eine sehr gute Wärmeübertragung zwischen diesen Teilen erreicht wird.

Aus der AT-A-380 104 war zwar ein im weitesten Sinn als Wärmetauscher anzusprechender Plattenradiator bekannt, bei dem durch entsprechende Formung zweier miteinander verbundener Radiatorplatten eine Mehrzahl von senkrecht verlaufenden Kanälen für das wärmeabgebende Medium ausgebildet ist. Die Kanäle liegen hierbei in einer Reihe hintereinander. Im Gegensatz zum erfindungsgemäßen Wärmetauscher verlaufen die durch ein Konvektorblech gebildeten Strömungskanäle parallel zu den durch die Radiatorplatte gebildeten Kanälen für das wärmeabgebende Medium. Der aus der AT-A-380 104 bekannte Plattenradiator unterscheidet sich somit nicht nur bezüglich der Verwendung mehrerer parallel zueinander angeordneter Austauscherrohre mit im Verhältnis zur Höhe sehr großer Breite des Durchströmungsquerschnittes vom Gegenstand der Erfindung, sondern auch hinsichtlich der Zuordnung der einerseits vom Wärmeabgebenden und andererseits vom wärmeaufnehmenden Medium durchströmten Kanäle. Aufgrund dieser grundsätzlichen Unterschiede hat der aus der AT-A-380 104 bekannte Plattenradiator keine Beziehung zu der der vorliegenden Erfindung zugrundeliegenden Aufgabenstellung, nämlich den Einfluß eventueller Verschmutzungen auf die Wärmeübertragungsleistung zu verringern.

Aus der NL-A-89 00 293 war schließlich ein gattungsgemäßer Wärmetauscher bekannt, der jedoch keine Öffnungen besitzt, deren Querschnitt mindestens der Größe des Strömungsquerschnittes des durch zwei benachbarte Rippen des gleichen Austauscherrohres gebildeten Strömungskanals entspricht. Bei dem bekannten Wärmetauscher sind schmale Schlitze abwechselnd über den gesamten Bereich der gefalteten Rippen ausgebildet, das heißt sowohl im Kopfbereich als auch in den Seitenbereichen und im Fußbereich.

Auf der Zeichnung ist ein Ausführungsbeispiel der Erfindung dargestellt, es zeigen:
- Fig. 1: in einer Schnittdarstellung einen Wärmetauscher mit zwei parallel zueinander angeordneten Austauscherrohren, die beidseitig mit Rippen versehen sind,
- Fig. 2: einen Schnitt entlang der Linie ll-ll der Fig. 1,
- Fig. 3: in einer perspektivischen Ansicht den Ablauf des Verfahrens zur Herstellung des in den Figuren 1 und 2 dargestellten Wärmetauschers unter Verwendung eines Kondensator-Entladungs-Schweißverfahrens,
- Fig. 4: in einer Schnittdarstellung die zu verbindenden Teile gemäß Fig. 3 unmittelbar vor dem Zusammensetzen und Verschweißen und
- Fig. 5: in einer Schnittdarstellung die zu verbindenden Teile gemäß Fig. 3 unmittelbar vor dem Zusammensetzen bzw. Verschweißen bei einer gegenüber Fig. 4 geänderten Vorgehensweise.

Der in Fig. 1 dargestellte Wärmetauscher besteht aus Austauscherrohren 1, die nach Art eines Paketes parallel zueinander angeordnet sind. In Fig. 1 sind aus Gründen der Übersichtlichkeit lediglich zwei solcher Austauscherrohre 1 dargestellt.

Fig. 1 läßt erkennen, daß der Querschnitt der Austauscherrohre 1 für den Durchtritt eines der am Wärmeaustausch beteiligten Medien eine im Verhältnis zur Höhe H große Breite B aufweist. Die Längskanten des so gebildeten Austauscherrohres 1 sind gerundet, so daß sich insgesamt der Querschnitt eines langgestreckten Ovals ergibt.

Das jeweils andere Medium wird im Kreuzstrom über die äußeren Flachseiten 2 der Austauscherrohre 1 geführt. Um den Wärmeaustausch zu verbessern, sind zur Vergrößerung der wirksamen Wärmeaustauschflächen auf den jeweiligen Flachseiten 2 der beteiligten Austauscherrohre 1 Rippen 3 angeordnet. Die Rippen 3 werden aus einem endlosen Blech durch wiederholtes Biegen hergestellt, so daß, in Längsrichtung des Austauscherrohres 1 betrachtet, die Rippen 3 sich mäanderförmig aneinanderreihen. Dies ist besonders gut in Fig. 2 zu erkennen.

Die Mäandrierungen des so gebildeten Rippenbandes 4 sind, wie ebenfalls Fig. 2 erkennen läßt, rechteckförmig gestaltet, so daß die dem Austauscherrohr 1 zugewandten sowie die dem Austauscherrohr 1 abgewandten Umlenkungen 5 jeweils ebene Flächen 6 bilden. Dabei dienen die Flächen 6 einer besonders guten Verbindung des Rippenfußbereiches mit der Flachseite 2 des Austauscherrohres 1. Als Material für das Rippenband 4 eignet sich z.B. Stahlblech mit einer Dicke von 0,1 bis 0,4 mm, welches beidseitig mit einer dünnen Aluminiumschicht platiert ist.

Die aus dem mäanderförmig umgelenkten Rippenband 4 bestehenden Rippen 3 befinden sich jeweils auf beiden Seiten der Austauscherrohre 1. Die so gestalteten Austauscherrohre 1 lassen sich dann zu beliebigen Paketen zusammensetzen, wobei die Befestigung sowie Beabstandung der einzelnen Austauscherrohre 1 zueinander an deren Enden erfolgt. Hierbei sollen die Umlenkungen 5 am Ende der Rippe 3 einen möglichst geringen Abstand zu den gegenüberliegenden Umlenkungen 5 des benachbarten Austauscherrohres 1 aufweisen. Der Abstand darf allerdings nicht so gering sein, daß die Gefahr einer Berührung zwischen den Rippen 3 der einander benachbarten Austauscherrohre 1 besteht.

Zur Verbindung des Rippenfußbereiches mit der Flachseite 2 des Austauscherrohres wird ein Kondensator-Entladungs-Schweißverfahren verwendet, welches nachfolgend anhand der Figuren 3,4 und 5 erläutert wird.

Bei dem Kondensator-Entladungs-Schweißen handelt es sich um eine spezielle Art des Widerstandsschweißens, bei dem die erforderliche Energie während des Schweißens nicht direkt dem Netz über einen Transformator entnommen wird, sondern einer Kondensatorbatterie, die als Energiespeicher außerhalb der Schweißzeit geladen wird. Der Vorteil des Kondensator-Entladungs-Schweißens besteht in der Eignung zur Verwendung auch unterschiedlicher Werkstoffe, z.B. Stahl/Aluminium. Außerdem lassen sich mit diesem Verfahren auch oberflächenbehandelte Materialien schweißen, wie z.B. verzinkte oder aluminisierte Bleche, ohne daß es zu einer Beschädigung der Oberfläche kommt.

Das Kondensator-Entladungs-Schweißverfahren verwendet zwei voneinander unabhängige Elektroden 7,8. Beim Ausführungsbeispiel ist die obere Elektrode 7 fünffach vorhanden und besteht aus scheibenförmig gestalteten Einzelelektroden aus einem geeigneten Elektrodenwerkstoff, z.B. CuCrZr. Die untere Elektrode 8 ist als Platte ausgebildet, welche sich über die gesamte Breite des Austauscherrohres 1 erstreckt und hierbei exakt dessen Innenprofil aufweist. Auf diese Weise dient die untere Elektrode 8 zugleich der Führung des Grundkörpers des Austauscherrohres 1 während des Schweißvorganges. Insbesondere aber bildet die untere Elektrode 8 ein Widerlager für die von den oberen Elektroden 7 erzeugten Andrückkräfte. Hierzu ist die untere Elektrode 8 in geeigneter Weise unter Zwischenlage einer Isolierung an dem verwendeten Schweißgerät abgestützt. Die Ausrichtung der oberen Elektroden 7 ist derart, daß diese mit ihren schmalen Stirnflächen exakt zwischen zwei benachbarte Rippen 3 einfahren können, bis sie an dem dazwischen angeordneten Rippenfußbereich an der Innenseite der Fläche 6 zur Anlage gelangen. Federelemente 7a bewirken hierbei eine definierte Andrückkraft, die von der als Widerlager dienenden unteren Elektrode 8 aufgenommen wird. Sobald das vorgegebene Druckniveau erreicht ist, werden die Kondensatoren des Schweißgerätes entladen, wodurch kurzzeitig eine hohe Energie von den oberen Elektroden 7 zu der unteren Elektrode 8 fließt. Infolge der Konzentrierung der Schweißenergie auf die Schweißzone sowie der sehr kurzen Schweißzeit von 1 bis 10 Millisekunden, tritt keine nennenswerte Erwärmung der Bauteile auf. Die fertigen Wärmetauscherteile kommen nach der Verschweißung praktisch kalt aus der Maschine, bleiben daher formbeständig und zeigen keine Neigung zu Verzug oder Formänderung.

Durch die Verwendung mehrerer unabhängiger oberer Elektroden 7 wird erreicht, daß geringfügige Durchbiegungen ausgeglichen werden und eine linienförmige, durchgehende Verschweißung der Rippen 3 mit der jeweiligen Flachseite 2 des Austauscherrohres 1 eintritt.

Die Figuren 4 und 5 zeigen Austauscherrohr 1 und Rippen 3 unmittelbar vor deren Zusammenfügen, wobei die zueinander in Kontakt kommenden Oberflächen mit einer im Rapport gestalteten Oberflächenstruktur versehen sind. Bei dem Ausführungsbeispiel gemäß Fig. 4 ist die außenliegende Flachseite 2 des Austauscherrohres 1 mit einer feinen, gleichmäßigen Riffelung 8 mit Rillentiefen von ca. 0,1 bis 0,3 mm versehen. Demgegenüber befindet sich bei dem Ausführungsbeispiel gemäß Fig. 5 die im Rapport gestaltete Oberflächenstruktur an der Unterseite der Rippenfußbereiche, d.h. im Bereich der Umlenkung 5. Diese sind hierzu mit Einprägungen in Gestalt nach unten vorstehender Buckel oder Erhebungen 8a versehen.

Die Wirkung ist in den in den Figuren 4 und 5 gezeigten Fällen jeweils dieselbe: Nachdem die zu verbindenden Teile aufeinanderliegen, findet zunächst ein unmittelbarer metallischer Kontakt zwischen den beteiligten Oberflächen nur im Bereich der betreffenden Erhebungen 8a statt. Hierdurch entstehen hinsichtlich ihrer Lage und Ausdehnung genau definierte metallische Brücken, über die sich die von den Elektroden 7,8 freigesetzte Schweißenergie zunächst abbaut. Durch den schlagartig einsetzenden Schmelzprozeß werden diese Erhebungen abgebaut, so daß nach vollständiger Entladung eine besonders gleichmäßige Schweißverbindung entsteht. Diese Schweißverbindung ist insbesondere besser als sie im Fall der Verschweißung zufällig aufgerauhter Oberflächen wäre.

In Fig. 3 ist das Rippenband 4 als durchgehendes, mäanderförmig gefaltetes Blech ohne weitere Strukturen dargestellt. Es handelt sich hier allerdings um eine zur Erläuterung der Erfindung gewählte, vereinfachte Darstellung. Im Rahmen der Erfindung bilden die Rippen keine über ihre gesamte Länge geschlossenen Kanäle, sondern sie sind in gleichmäßigen Abständen mit Öffnungen 9 versehen, wie dies die exakten Darstellungen Fig. 1, Fig. 2, Fig. 4 und Fig. 5 zeigen. Diese Öffnungen 9 sind im Bereich der der Flachseite 2 des Austauscherrohres 1 abgewandten Umlenkungen 5 angeordnet, d.h. im Bereich des Endes der Rippen. Über diese Öffnungen 9 kann ein Stoffaustausch mit dem die Rippen 3 des jeweils benachbarten Austauscherrohres 1 durchströmenden Medium stattfinden.

Die Wirkungsweise wird nachfolgend anhand der Fig. 1 erläutert: Die Strömungspfeile A verdeutlichen den Strömungseintritt in den Bereich der Rippen. Nun befindet sich aber in einer der Querschnitte eine Verschmutzung S. Da ein Durchtritt der Strömung in diesem Bereich nicht möglich ist, würde bei einem Wärmetauscher der bekannten Art die Durchströmung dieses Querschnittes vollständig unterbunden sein. Infolge der erfindungsgemäß vorgesehenen Öffnungen 9 hingegen kann die Strömung den Weg einer Umlenkung U gehen. Hierbei tritt die Strömung über die vor dem Hindernis angeordnete Öffnung 9 in jenen Querschnitt über, der durch die Rippen 3 des jeweils benachbarten Austauscherrohres 1 gebildet wird. Hier findet dann eine entsprechende Erhöhung der Strömungsgeschwindigkeit statt. Nach der Umgehung des Hindernisses kann ein Teil der Strömung dann wieder über die nachfolgende Öffnung 9 in den ursprünglichen Querschnitt zurückströmen, so daß die Strömung den Wärmetauscher letztlich gleichmäßig verläßt.

Die beschriebene Wirkung ist dann sichergestellt, wenn der Öffnungsquerschnitt jeder der Öffnungen 9 mindestens die Größe des durchströmten Querschnittes Q zwischen zwei benachbarten Rippen 3 aufweist.

Die einzelnen Rippen 3 sind mit zusätzlichen geometrischen Strukturen versehen, die dazu dienen, das hindurchströmende bzw. vorbeiströmende Medium zu durchmischen oder Turbulenzen zu erzeugen. Hierzu sind in den Seitenflächen der Rippen 3 u.a. Ausprägungen 10 in Gestalt seitlicher Ausbuchtungen vorgesehen, die sich abwechselnd zur einen sowie zur anderen Seite der jeweiligen Rippe 3 erstrecken. Diese Ausprägungen 10 bewirken eine beträchtliche Turbulenzerhöhung des vorbeiströmenden Mediums. Um einen Austausch zwischen dem jeweiligen Rippeninnenraum und dem benachbarten Rippenaußenraum zu erreichen, sind außerdem zusätzliche Öffnungen 11 vorgesehen. Diese befinden sich in den Seitenflächen der Rippen 3 im Bereich des Rippenfußes. Ihr Öffnungsquerschnitt ist deutlich kleiner als der Öffnungsquerschnitt der Öffnungen 9, insbesondere geringer als die Größe des durchströmten Querschnittes Q zwischen zwei benachbarten Rippen 3. Fig. 1 läßt erkennen, daß sich die zusätzlichen Öffnungen 11 jeweils auf halber Länge zwischen zwei aufeinanderfolgenden Öffnungen 9 befinden.

### Bezugszeichenliste

- 1: Austauscherrohr
- 2: Flachseite
- 3: Rippe
- 4: Rippenband
- 5: Umlenkung
- 6: Fläche
- 7: Elektrode
- 7a: Federelement
- 8: Elektrode
- 8a: Buckel, Erhebung
- 9: Öffnung
- 10: Ausprägung
- 11: zusätzliche Öffnung

- B: Breite des Austauscherrohres
- H: Höhe des Austauscherrohres
- A: Strömungspfeil
- S: Verschmutzung
- U: Umlenkung
- Q: durchströmter Querschnitt

## Patentansprüche

1. Wärmetauscher aus mehreren parallel zueinander angeordneten Austauscherrohren (1), deren Querschnitt für den Durchtritt eines der am Wärmeaustausch beteiligten Medien eine im Verhältnis zur Höhe (H) große Breite (B) aufweist und die zur Bildung einer Vielzahl von rechtwinklig zur Längsrichtung des Austauscherrohres (1) verlaufenden Strömungskanälen für das andere am Wärmeaustausch beteiligte Medium auf beiden Flachseiten (2) mit Rippen (3) aus einem mehrfach umgelenkten, Öffnungen aufweisenden und am Austauscherrohr (1) befestigten Rippenband (4) versehen sind,
**dadurch gekennzeichnet,**
daß die Öffnungen (9) im Bereich der zur Flachseite (2) der Austauscherrohre (1) parallelen Umlenkungen (5) der Rippen (3) mit jeweils mindestens der Größe des Strömungsquerschnittes des durch zwei benachbarte Rippen (3) des gleichen Austauscherrohres (1) gebildeten Strömungskanals ausgebildet sind.

2. Wärmetauscher nach Anspruch 1, dadurch gekennzeichnet, daß sich die Öffnungen (9) der Rippen (3) benachbarter Austauscherrohre (1) überdecken.

3. Wärmetauscher nach Anspruch 1 oder 2, dadurch gekennzeichnet, daß die Seitenflächen der Rippen (3) im Bereich des Rippenfußes mit zusätzlichen Öffnungen (11) versehen sind, deren Öffnungsquerschnitte jeweils geringer sind als der Querschnitt der durch zwei benachbarte Rippen (3) gebildeten Strömungskanäle.

4. Wärmetauscher nach Anspruch 3, dadurch gekennzeichnet, daß sich die zusätzlichen Öffnungen (11) jeweils auf halber Länge zwischen zwei aufeinanderfolgenden Öffnungen (9) befinden.

5. Wärmetauscher nach mindestens einem der Ansprüche 1 bis 4, dadurch gekennzeichnet, daß das Rippenband (4) etwa rechteckförmig gefaltet ist, so daß die Umlenkungen (5) ebene Flächen (6) zur Anlage an den Flachseiten (2) des Austauscherrohres (1) bzw. an entsprechend gestalteten Flächen des Rippenbandes (4) des benachbarten Austauscherrohres (1) bilden.

6. Wärmetauscher nach mindestens einem der Ansprüche 1 bis 5, gekennzeichnet durch teils abgesenkt, teils erhaben geformte Ausprägungen (10) in den Seitenflächen der Rippen (3).

7. Wärmetauscher nach mindestens einem der Ansprüche 1 bis 6, dadurch gekennzeichnet, daß das Rippenband (4) über eine linienförmige, durchgehende Verschweißung an den Flachseiten (2) des Austauscherrohres (1) befestigt ist.

8. Wärmetauscher nach Anspruch 7, dadurch gekennzeichnet, daß die Verschweißung des Rippenbandes (4) mit der jeweiligen Flachseite (2) mittels eines Kondensator-Entladungs-Schweißverfahrens erfolgt.

## Claims

1. Heat exchanger composed of a plurality of exchanger tubes (1) arranged parallel to one another, of which the cross-section for the passage of one of the media involved in the heat exchange has a width (B) which is large in relation to the height (H) and which, to form a multiplicity of flow ducts for the other medium involved in the heat exchange, the said flow ducts running at right angles to the longitudinal direction of the exchanger tube (1), are provided on the two flat sides (2) with ribs (3) composed of a multiply deflected rib strip (4) having orifices and fastened to the exchanger tube (1), characterized in that the orifices (9) in the region of those deflections (5) of the ribs (3) which are parallel to the flat side (2) of the exchanger tubes (1) are designed in each case with at least the size of the flow cross-section of the flow duct formed by two adja-cent ribs (3) of the same exchanger tube (1).

2. Heat exchanger according to Claim 1, characterized in that the orifices (9) of the ribs (3) of adja-cent exchanger tubes (1) overlap one another.

3. Heat exchanger according to Claim 1 or 2, characterized in that the side faces of the ribs (3) are provided in the region of the rib foot with additional orifices (11), of which the orifice cross-sections are in each case smaller than the cross-section of the flow ducts formed by two adjacent ribs (3).

4. Heat exchanger according to Claim 3, characterized in that the additional orifices (11) are in each case located half-away along the length between two successive orifices (9).

5. Heat exchanger according to at least one of Claims 1 to 4, characterized in that the rib strip (4) is folded approximately rectangularly, so that the deflections (5) form plane faces (6) for bearing on the flat sides (2) of the exchanger tube (1) or on correspondingly shaped faces of the rib strip (4) of the adjacent exchanger tube (1).

6. Heat exchanger according to at least one of Claims 1 to 5, characterized by pressed portions (10) of partly recessed and partly raised shape in the side faces of the ribs (3).

7. Heat exchanger according to at least one of Claims 1 to 6, characterized in that the rib strip (4) is fastened to the flat sides (2) of the exchanger tube (1) by means of a continuous linear weld.

8. Heat exchanger according to Claim 7, characterized in that the rib strip (4) is welded to the respective flat side (2) by means of a capacitor-discharge welding method.

## Revendications

1. Echangeur de chaleur constitué de plusieurs tubes échangeurs (1) disposés parallèlement les uns aux autres, dont la section présente, pour le passage d'un milieu participant à l'échange de chaleur, une largeur (B) grande par rapport à sa hauteur et qui sont munis, pour la formation d'une pluralité de canaux de circulation, s'étendant perpendiculairement à la direction longitudinale du tube échangeur (1) et destinés à l'autre milieu participant à l'échange de chaleur, sur leurs deux faces planes (2), d'ailettes (3) constituées par une bande d'ailettes (4) à replis multiples, présentant des ouvertures et fixée sur le tube échangeur (1),
**caractérisé en ce** que
les ouvertures (9) sont conformées, dans la zone des replis (5), parallèles à la face plane (2) des tubes échangeurs (1), des ailettes (3), avec, à chaque fois, au moins la taille de la section d'écoulement du canal de circulation, formé par deux ailettes voisines, du même tube échangeur (1).

2. Echangeur de chaleur selon la revendication 1, caractérisé en ce que les ouvertures (9) des ailettes (3) de tubes échangeurs voisins (1) sont en recouvrement.

3. Echangeur de chaleur selon la revendication 1 ou 2, caractérisé en ce que les faces latérales des ailettes (3) sont munies, dans la zone du pied de l'ailette, d'ouvertures supplémentaires (11) dont les sections d'ouverture sont, à chaque fois, plus faibles que la section des canaux de circulation formés par deux ailettes voisines (3).

4. Echangeur de chaleur selon la revendication 3, caractérisé en ce que les ouvertures supplémentaires (11) se trouvent, à chaque fois, à mi-longueur entre deux ouvertures (9) successives.

5. Echangeur de chaleur selon l'une quelconque des revendications 1 à 4, caractérisé en ce que la bande d'ailettes (4) est pliée de manière sensiblement rectangulaire de telle manière que les replis (5) forment des surfaces planes (6) destinées à venir en contact sur les faces planes (2) du tube échangeur (1) ou sur les surfaces conformées de manière correspondante de la bande d'ailettes (4) du tube échangeur voisin (1).

6. Echangeur de chaleur selon l'une quelconque des revendications 1 à 5, caractérisé par des empreintes (10) conformées partiellement en relief et aménagées dans les surfaces latérales des ailettes (3).

7. Echangeur de chaleur selon l'une quelconque des revendications 1 à 6, caractérisé en ce que la bande d'ailettes (4) est fixée sur les faces latérales (2) du tube échangeur (1) au moyen d'un soudage continu linéaire.

8. Echangeur de chaleur selon la revendication 7, caractérisé en ce que le soudage de la bande d'ailettes (4) sur la face latérale respective (2) est réalisée au moyen d'un procédé de soudage à décharge à condensateurs.
